# EUROPÄISCHE PATENTSCHRIFT

(11) **EP 2 931 086 B1**
(45) Veröffentlichungstag und Bekanntmachung des Hinweises auf die Patenterteilung: **06.07.2016**
(21) Anmeldenummer: 14786453.2
(22) Anmeldetag: 22.09.2014
(51) Int. Cl.: A47G 9/10, A61G 7/075

(54) **NACKENKISSEN**
NECK PILLOW
OREILLER ERGONOMIQUE

(30) Priorität: 21.09.2013 DE 102013015583
(43) Veröffentlichungstag der Anmeldung: 21.10.2015
(62) Teilanmeldung aus: 16154357.4
(73) Patentinhaber: Biebl, Boris, 46238 Bottrop (DE)
(72) Erfinder: Biebl, Boris, 46238 Bottrop (DE)
(74) Vertreter: Kohlhof, Stephan
(86) Internationale Anmeldenummer: PCT/EP2014/070158
(87) Internationale Veröffentlichungsnummer: WO 2015/040224

(56) Entgegenhaltungen:
- EP-A1- 2 130 461
- WO-A1-99/52405
- DE-A1- 10 046 412
- DE-U1-202010 012 488
- FR-A1- 2 670 375
- US-A- 4 916 765
- US-A1- 2012 054 966

## Beschreibung

Die Erfindung betrifft ein Nackenkissen.

Es sind bereits eine Vielzahl von Nackenkissen bekannt. Diese haben zumeist eine Oberflächenkontur, die ihren höchsten Druckpunkt im Bereich der oberen bis mittleren Halswirbelsäule haben und daher zu einem (für das Nervensystem) ungünstigen zu hohen Druck auf die oberen Halswirbel, insbesondere den Atlas und Axis in anteriorer Richtung führen. Dies kann zu Kopfschmerzen und im Extremfall zu Nervenstörungen und Durchblutungsstörungen sowie Schlafstörungen und führen. Weitere bekannte Kissen unterstützen die Halswirbelsäule, fallen in Längsrichtung betrachtet zu weit hinten Richtung in Richtung Kopf ab und dann zu rapide, so dass zu viel Druck auf den obersten Halswirbel C1, den Atlas, ausgeübt wird. Es gibt bislang kein Kissen welches vollständig die Halswirbelsäule, die Brustwirbelsäule, Schultern und Arme zufriedenstellend unterstützt, und welches variabel genug einstellbar ist. Die Position der Arme in Seitenlage ist bislang absolut unberücksichtigt. Auch sind die bisherigen Nackenkissen nicht an unterschiedliche Halswirbelsäulen zufriedenstellend anpassbar.

Aus der DE 100 46 412 A1 ist ein Kissen mit einer besonderen Nackenstruktur bekannt. Bei Benutzung liegen die obersten Halswirbel C1 und C2 am höchsten Punkt des Kissens auf, was zu einer ungünstigen Belastung der Halswirbelsäule führt. Auch im Nackenkissen, das in der US5,682,633 beschrieben wird, liegen die Wirbel C1 und C2 am höchsten Punkt des Kissens auf. Entsprechende Kissen mit einer ähnlichen Stützwirkung sind auch aus der US4,916,765 A, der FR 2 670 375 A1 sowie der EP 2 130 461 A1 bekannt

Es ist Aufgabe der vorliegenden Erfindung, ein verbessertes Nackenkissen bereitzustellen. Die der Erfindung zugrundeliegende Aufgabe wird gelöst durch ein Nackenkissen sowie eine Anordnung mit einem solchen Nackenkissen wie in den nebengeordneten Ansprüchen beschrieben; bevorzugte Ausgestaltungen ergeben sich aus den Unteransprüchen.

Das erfindungsgemäße Nackenkissen umfasst einen Stützkörper mit einer Auflagefläche, die einen konvex geformten Halswirbelauflagebereich und einen konkav gewölbten Kopfauflagebereich aufweist. An den entsprechenden Bereichen kann eine Person mit dem Halswirbelbereich bzw. dem Kopf anliegen. Der Stützkörper ist insbesondere aus einem Schaummaterial gebildet, insbesondere aus einem Schaummaterial mit einer Stauchhärte von mehr als 1,7 kPa bei 40% zusammendrücken vorzugsweise etwa 1,9 kPa bei 40% zusammendrücken. Unter dem Begriff Stauchhärte wird der physikalisch auf eine Fläche in Quadratmetern wirkenden Druck in kPa verstanden, der nach DIN 53 577 notwendig ist, um den Schaum um 40% zusammenzudrücken. Als Schaummaterial eignet sich vorzugsweise ein HRC oder ein PU-Schaum, ferner ist auch ein viskoelastischer Schaum möglich. Bei Komfortkissen sind auch geringere Stauchhärten von etwa 1,1 kPa bei 40% zusammendrücken möglich.

Der Stützkörper ist vorzugsweise einstückig ausgebildet und weist insbesondere in allen Bereichen dieselbe Stauchhärte auf. Dies ermöglicht eine günstige Herstellung. Die Variation der Stützeigenschaften in einzelnen Bereichen des Kissens wird dann insbesondere durch die nachfolgend noch näher erläuterten separaten Einstellmittel, wie Einstellrolle oder Bodenplatten vorgenommen.

Das Nackenkissen hat seinen höchsten Punkt im Auflagebereich der Wirbel C5 und C6, also der unteren Halswirbelsäule. Der Auflagepunkt der mittleren Halswirbel C3 und C4 ist bereits tiefer gelegen als der Auflagepunkt des fünften Halswirbels C5. C1 bis C7 bezeichnet im Folgenden die Halswirbel oder im Zusammenhang mit dem Kissen den Halswirbelauflagebereich speziell für diesen Wirbel von oben nach unten gezählt.

Das erfindugsgemäße Nackenkissen ist derart ausgebildet, dass es die höchste Druckbeaufschlagung auf die Halswirbel im Bereich der unteren Halswirbel C5-C7 aufbringt, um die oberen Halswirbel C1-C3 zu entlasten. Dafür weist das Kissen die Merkmale des Anspruchs 1 und vorzugsweise ein oder mehrere der folgenden Merkmale auf:
- die negative Steigung der Schulteranlagefläche hat ausgehend vom Fuß des Kissens einen Winkel gegenüber der Vertikalen von 8° bis 20°,
- die Schulteranlagefläche geht mit einem mittleren Krümmungsradius von etwa 1,5 cm, in den, insbesondere näherungsweise nahezu horizontal ausgerichteten, Auflagebereich des Halswirbels C6 über;

Eine Bodenkurve definiert die Grenze zwischen dem Hartbereich und dem Weichbereich;
- Der höchste Punkt der Bodenkurve und damit des Hartbereichs im Bereich der Halswirbelsäule liegt im Bereich der Halswirbel C5 und C6;
- die obersten Punkte sowohl der Bodenkurve als auch der Kopfkurve sind in axialer Richtung maximal 6 cm vom vordersten Punkt der Schulteranlagefläche entfernt;
- die Bodenkurve weist zwischen den Bereichen C2 und C6 eine abfallende Krümmung mit einem mittleren Krümmungsradius von maximal 5 cm auf; die Kopfkurve weist zwischen den Auflageflagebereichen des zweiten und sechsten Halswirbels (C2, C6) eine abfallende Krümmung mit einem mittleren Krümmungsradius auf, der größer ist als der Krümmungsradius (K_{17,C3C6}) der Bodenkurve in diesem Bereich; Der Krümmungsmittelpunkt der Bodenkurve und/oder der Kopfkurve ist vorzugsweise vor (also wirbelsäulenabwärts, hin zur Brustwirbelsäule) dem Auflagebereich des vierten Halswirbels angeordnet.
- der Weichbereich hat im Bereich C6 eine Dicke von maximal 2 cm, insbesondere maximal 1,5 cm; der Weichbereich weist im Bereich C2 eine Dicke von zumindest 2 cm, insbesondere maximal 2,5 auf.

Der Stützkörper umfasst vorzugsweise eine Vielzahl von Einschnitten, die von dem Halswirbelauflagebereich und/oder vom Kopfauflagebereich in den Stützkörper hineinragen. Die Einschnitte im Kopfauflagebereich ragen vorzugsweise tiefer in den Stützkörper hinein als die Einschnitte im Halswirbelauflagebereich. Durch die Einschnitte wird das Stützkissen in seiner Stabilität definiert geschwächt. An der an sich recht hohen Stauchhärte, die in dem verwendeten Material innewohnt, wird durch die Einschnitte nun die Härte definiert reduziert und auf ein gewünschtes Niveau eingestellt. In Rückenlage ist der Kopf schwerer als in Seitenlage und sinkt daher bis zu den tieferen Bereichen des Stützkörpers ab. Die oberen Halswirbel werden dadurch entlastet. In Seitenlage hingegen wird eine große Last des Kopfes bereits durch die Schultern getragen, so dass der Kopf weniger stark durchsinkt und daher die geschwächten Bereiche des Kopfauflagebereichs ebenfalls eine ausreichende Stützung ergeben. Dies genügt für die Seitenlage um die Wirbelsäule sagittal betrachtet eben auszurichten.

Die Einschnitte werden weitgehend durch eine Kopfkurve und eine Bodenkurve definiert. Die Kopfkurve wird definiert durch die oberen Startpunkte der Einschnitte an der Auflagefläche. Die Bodenkurve wird definiert durch das untere Ende der Einschnitte innerhalb des Stützkörpers. Grundsätzlich folgt die Bodenkurve im Wesentlichen der Auflagefläche und damit auch der Kopfkurve; im Bereich der Halswirbelsäule ist die Bodenkurve konvex gekrümmt, im Bereich der Kopfauflagefläche ist die Bodenkurve wiederum konkav gekrümmt. Die Bodenkurve ist allerdings im Bereich des Kopfabschnitts weiter entfernt als die Bodenkurve von der Kopfkurve im Bereich der Halswirbel; im Bereich der oberen Halswirbel fällt die Bodenkurve daher also stärker ab als die Kopfkurve. Dabei können bei Bedarf die Einschnitte auch anders als exakt vertikal ausgerichtet sein, sondern etwas winklig ausgerichtet sein, nach unten in Richtung Schulter weisend, insbesondere im Bereich der ersten Halswirbel C1 bis C3. Wenn dann die oberen Halswirbel auf der Auflagefläche aufliegen bewirkt der vertikale Druck der Halswirbel nach unten zugleich eine Längskraftkomponente, so dass die Halswirbel bedingt durch ihr eigenes Gewicht etwas voneinander gestreckt werden, also in Richtung Kopf beaufschlagt werden.

Die Kopf- und die Bodenkurve verlaufen in Längsrichtung. In Querrichtung weist der Stützkörper weitgehend ein gleichbleibendes Profil auf. Der Kopfauflagebereich bettet in Rücklage den Hinterkopf und in Seitenlage das Gesicht weich.

Vorzugsweise umfasst die Auflagefläche zwei Halswirbelauflagebereiche. Diese sind jeweils an gegenüberliegenden Seiten des Kopfauflagebereichs angeordnet. Die beiden Auflagebereiche für die Halswirbelsäule sind in ihrer Charakteristik unterschiedlich. So kann insbesondere der Verlauf einer Kopfkurve der Einschnitte, der Verlauf einer Bodenkurve der Einschnitte und/oder die Ausrichtung der Einschnitte bezogen auf eine vertikale Linie unterschiedlich sein. Mit einem einzigen Kissen können damit also zwei Charakteristiken lediglich durch Umdrehen des Kissens erzeugt werden. So kann ein Therapeut das Kissen in zwei verschiedenen Charakteristiken voreinstellen. Der Patient kann in der Nacht selbsttätig zwischen diesen zwei voreingestellten Charakteristiken auswählen.

So kann beispielsweise die zweite Kissenseite mit dem zweiten Halswirbelauflagebereich ein steileres oder sanfteres Abfallen der Bodenkurve im Vergleich zur Kopfkurve haben. Insbesondere wenn sowohl die Kopfkurve als auch die Bodenkurve flacher verlaufen eignet sich diese Anordnung besser für bereits lordosierte oder hyperlordosierte Halswirbelsäulen. Die meisten Halswirbel sind jedoch durch die typischen Arbeitsbelastungen eher zu steil und hypolordotisch oder sogar kyphotisch, also mit zu geringer Kurve-Lordose ausgebildet.

Vorzugsweise umfasst der Stützkörper im Längsbereich des Halswirbelauflagebereichs eine querverlaufende Aufnahmeausnehmung für eine Einstellrolle. Die Einstellrolle ist in unterschiedlichen Winkelstellungen innerhalb der Aufnahmeausnehmung fixierbar. Die Einstellrolle ist in ihrer Oberfläche vorzugsweise komplementär zur Aufnahmeausnehmung ausgebildet. Die Fixierung in den unterschiedlichen Winkelstellungen ergibt sich insbesondere durch definierte, komplementär ausgebildete, unrunde Oberflächenkontur an der Aufnahmeausnehmung und an der Einstellrolle, die es erlauben, dass die Einstellrolle lediglich in wenigen definierten Winkelpositionen in die Aufnahmeausnehmung eingesetzt werden kann. Die Achse der Einstellrolle ist bevorzugt unterhalb des Auflagebereichs des fünften oder sechsten Halswirbels angeordnet. Ein näherungsweiser Durchmesser der Einstellrolle beträgt insbesondere maximal 4 cm, vorzusgweise maximal 2 cm.

Vorzugsweise ist die Einstellrolle weitgehend zylindrisch ausgebildet und weist in Queransicht betrachtet mehrere, insbesondere vier, gleichartig ausgebildete und insbesondere gleichmäßig umfangsverteilte radiale Vorsprünge auf. Entsprechend sind in der Aufnahmeausnehmung zu den Vorsprüngen passende Aufnahmebereiche vorgesehen. Jeder der Winkelstellungen kann dann eine bestimmte Dämpfungscharakteristik des Halswirbelauflagebereichs zugeordnet sein.

Vorzugsweise ist dabei zumindest einer der Vorsprünge abnehmbar. Wenn einer der Vorsprünge abgenommen ist, wird der Stützkörper entsprechend durch die Einstellrolle an einer definierten Stelle weniger gestützt. Durch die unterschiedlichen Winkelstellungen kann nun vorgegeben werden, an welcher Stelle die Ausnehmung fehlen soll. Durch eine Einstellrolle mit vier Vorsprüngen, von denen ein Vorsprung entfernbar ist, können bereits sechs Charakteristiken eingestellt werden:
1. die ganze Rolle wird verwendet,
2. keine Rolle wird verwendet,
3.-6. die Rolle mit abgenommenem Vorsprung wird in vier unterschiedliche Winkelstellungen eingesetzt.

Mit der Einstellrolle kann folglich der Druck auf die einzelnen Halswirbel spezifisch angepasst werden. Aufgrund der Vorsprünge ist die Einstellrolle verdrehsicher innerhalb der Ausnehmung gehalten, und kann sich nicht von selbst verdrehen. Auch die Widerherstellbarkeit einer bestimmten Einstellung kann so ohne weiteres sichergestellt werden, was im Gegensatz dazu mit einer vollständig runden Rolle nicht möglich ist. Insofern ist die stufige Einstellbarkeit in dem vorliegenden Anwendungsfall sicherlich vorteilhafter als eine stufenlose Verstellung.

Vorzugsweise ist der Stützkörper in der Aufnahmeausnehmung aufgeschnitten. Hierdurch entstehen zwei U-Schenkel, die gemeinsam die Aufnahmeausnehmung U-förmig umgreifen. Die zwei umgreifenden U-Schenkel können zumindest in Längsrichtung oder in Längsrichtung und Höhenrichtung betrachtet formschlüssig ineinander greifen, um so ein unbeabsichtigtes Lösen und damit Herausfallen der Einstellrolle zu verhindern.

Vorzugsweise ist unterhalb des Stützkörpers eine separate Bodenplatte mit einer Neigung befestigt. Der Stützkörper kann somit in seiner Neigung ausgerichtet werden. Es können auch mehrere Bodenplatten vorgesehen sein, insbesondere eine weitere Bodenplatte, die ebenfalls eine Neigung aufweist. Die Neigung kann durch eine Keilform der Bodenplatte realisiert sein. Es sind vorzugsweise formschlüssige Befestigungsmittel insbesondere in Höhenrichtung und Längsrichtung Richtung wirkende formschlüssige Befestigungsmittel vorgesehen. Diese können durch querverlaufende Aufnahmeausnehmungen in Form von Rillen gebildet sein, die an der Unterseite des Stützkörpers angebracht sind. Die Bodenplatte kann dann stegförmige Befestigungsvorsprünge, insbesondere in Querrichtung ausgerichtet, aufweisen. Diese sowie sämtliche andere in der Anmeldung genannten Befestigungsvorsprünge, können im Querschnitt pilzförmig ausgebildet sein. Die Rillen sowie die Vorsprünge sind insbesondere in Querrichtung ausgerichtet. Durch zwei solcher geneigten Bodenplatten lassen sich z.B. sechs unterschiedliche Einstellungen erzeugen:
1. es ist keine Platte vorhanden.
2. die beiden Platten werden komplementär zueinander ausgerichtet, so dass eine gleichmäßige Erhöhung stattfindet.
3. es wird nur eine Platte montiert, mit der hohen Seite Richtung Körper;
4. es wird nur eine Platte montiert, mit der tiefen Seite Richtung Körper;
5. beide hohen Seiten liegen übereinander in Richtung Körper;
6. beide tiefen Seiten liegen übereinander in Richtung Körper.

Auch eine Kombination weiteren Bodenplatten Platten ist möglich, um noch eine höhere Variabilität zu erzeugen.

Für sämtliche der in der Anmeldung genannten Befestigungsvorsprünge gilt, dass diese vorzugsweise stegförmig ausgebildet sind und vorzugsweise in Querrichtung ausgerichtet sind. Aufgrund dieser Querausrichtung besitzen sie eine hohe Verbindungsstabilität in Längsrichtung.

Vorzugsweise ist eine dritte Bodenplatte vorgesehen, die unter den Stützkörper und ggf. auch unter die erste und zweite Bodenplatte gelegt werden kann. Die Bodenplatte weist eine Kopfbereichsausnehmung auf, die insbesondere unterhalb des Kopfauflagebereichs vorgesehen ist und insbesondere in Querrichtung betrachtet zentral unter dem Stützkörper angeordnet ist. Diese Kopfbereichsausnehmung schwächt so den Stützkörper unterhalb des Kopfauflagebereichs, was spezielle therapeutische Maßnahmen für Rücken- und Seitenlage bewirkt. Es ergibt sich so, dass in Rückenlage das Nackenkissen an den Schultern anliegend im Bereich des 5.-6. Halswirbels am höchsten ist, im Bereich des prominentesten Halswirbels C7 steil abfällt, dann durch die zusätzliche runde Erhebung wiederum die ersten beiden oberen Brustwirbel T1 und T2 sanft unterstützt. Auch diese die oberen Brustwirbel stützende Zone kann wiederum durch Entfernen der eingelegten Einstellrolle reduziert, oder durch Verwendung eines festeren Schaums erhöht werden. Eine zu starke Unterstützung würde wiederum der Bildung der natürlichen Brustwirbelsäulenkyphose im Wege stehen. Die variable vom Kunden vorzunehmende selektive und definierbare Unterstützung bzw. durch den Therapeuten nach exakter Röntgenbildvermessung empfohlene selektive Stützung oder Entlastung einzelner Wirbelsäulenbereiche vom druckempfindlichen Atlas und Axis bis zu den obersten Brustwirbeln ist wesentlich, da insbesondere die Versetzung von Wirbeln nach inferior und posterior zu Nervenirritationen und neuroforaminalen Engen und Subluxationen führen kann. Eine Steilstellung der Halswirbelsäule entsteht nach dem amerikanischen Dr. Clarence Gonstead DC (Doctor Of Chiropractic) durch Verkippung insbesondere der unteren Halswirbel nach posterior-inferior mit Verlagerung des entsprechenden Bandscheibenkerns. Ebenso werden durch Wirbelverschiebungen Bandscheibenschäden möglich, denen durch eine optimale und schützende Lagerung in der Nacht entgegengewirkt werden kann.

Dadurch, dass die Kopfbereichsausnehmungen in Seitenrichtung betrachtet zentral angeordnet ist und die Breite der Stützzone sehr einfach durch Kürzung (z.B. mit einer Schere/Messer) individuell an die jeweiligen Nackenbreiten angepasst werden kann, wird die Lage der Schulter und der Halswirbelsäule sowie des Kopfes in Seitenlage durch die Kopfbereichsausnehmung nicht negativ beeinträchtigt.

Für eine gute zentrale Positionierung von Kopf und HWS sorgt die Kopfbereichsausnehmung. Gleichzeitig sorgt sie dafür, dass der Kopf, der in Seitenlage eine höhere Position benötigt als in Rückenlage, um in der Seitenlage eine optimal gerade ausgerichtete HWS bis zu den unteren Wirbeln zu unterstützen, diese durch die verminderte Einsinkung im Bereich außerhalb der Kopfausnehmung erhält. Typischerweise rollt ein Mensch beim Drehen in die Seitenlage den Kopf vom Zentrum des Kissens in den lateraleren Bereich (quer außen). Hier ist die Stützkraft beim Unterlegen der dritten Bodenplatte nun größer aufgrund der Begrenzung der Kopfbereichsausnehmung auf den Bereich quer innen.

Ferner ist eine separat anbringbare Brustwirbelstützrolle vorgesehen, die vorzugsweise einstückig mit der dritten Bodenplatte ausgebildet ist. Die Brustwvirbelstützrolle ist vorzugsweise ebenfalls nur im Querbereich zentral innen angeordnet, um die Brustwirbelsäule ausschließlich in Rückenlage zu unterstützen. Wäre die Brustwirbelstützrolle auch in den querliegenden Außenbereichen angeordnet, würde die untenliegende Schulter, die in Seitenlage die prinzipiell einen V-förmigen Einschnitt mit der Halswirbelsäule bildet, das Kissen vom Körper wegdrücken/entfernen, so dass die Unterstützung der Halswirbelsäule sich in den ungünstigeren oberen Halswirbelsäulenbereich verschieben würde. Das Nackenkissen könnte sich so nicht mehr anatomisch gerecht der Schulteranwinklung nach oben anpassen.

Daher ist es bevorzugt, dass die Kopfbereichsausnehmung und/oder die Brustwirbelstützrolle in Seitenrichtung weitgehend lediglich so breit ist wie der Nacken. Beim Rollen auf die Seite hat die Schulter auch ausreichend Raum. Die Kopfbereichsausnehmung ermöglicht somit eine optimale Einsinkzone für den Kopf in Rückenlage. Weiterhin ermöglicht es, dass in der Seitenlage die Person außerhalb der Kopfbereichsausnehmung zum Liegen kommt, wo dann weiterhin die gute Unterstützung des Stützkörpers gegeben ist, die nicht durch die Kopfbereichsausnehmungen reduziert ist. Die dritte Bodenplatte kann über bereits in anderem Zusammenhang beschriebene formschlüssige Eingriffsmittel mit dem Stützkörper und/oder anderen Bodenplatten befestigt werden.

Die Erfindung betrifft ferner eine Kissenanordnung, die ein Nackenkissen der vorgenannten Art umfasst. Ferner ist insbesondere ein, insbesondere zwei Seitenkissen vorgesehen, vorzugsweise ein Seitenkissen rechts und ein Seitenkissen links des Nackenkissens. Ein solches Seitenkissen umfasst einen Stützkörper mit einer Auflagefläche, die einen ansteigenden Unterarmauflagebereich, einen konvex geformten Handgelenkauflagebereich und ein konkav geformten Fingerauflagebereich aufweist. Es kann ein konvex geformter Umgreifbereich sich an den Fingerauflagebereich anschließen.

Ein solches Seitenkissen dient zur Auflage eines Arms (wenn sich die Person in Rückenlage befindet) oder beider Arme (wenn die Person in Seitenlage befindet). Ist die Person in Rückenlage, so ist es besonders vorteilhaft, wenn zwei solcher Seitenkissen vorgesehen sind, von denen eines links vom Nackenkissen und eins rechts vom Nackenkissen angeordnet ist. In Rückenlage liegt der Arm bzw. die Hand mit der Handoberseite auf dem Seitenkissen auf; die Handflächen "blicken" folglich nach oben.

Liegt die Person in Seitenlage, so liegt die untere Hand so auf dem Kissen wie zuvor beschrieben; die obere Hand kann auf demselben Kissen liegen, aber mit der Handfläche nach unten. Der Umgreifbereich kann dann von den Fingern der oberen Hand umschlossen werden. Der Handballen der oberen Hand liegt dann in dem konkav geformten Fingerauflagebereich. In rechter Seitenlage der Person ist die rechte Hand / der rechte Arm die untere Hand /Arm und die linke Hand / der linke Arm die obere Hand / Arm. Der untere Oberarm liegt dann im Wesentlichen in Querrichtung ausgerichtet, der untere Unterarm liegt etwa senkrecht dazu in Längsrichtung. Durch das Anheben des unteren Unterarms durch Auflage an der Unterarmauflagefläche kann die Außenrotation des Oberarms zur Schulter verringert und damit verbessert werden. Das Schultergelenk wird so in eine Stellung gebracht, die für die Person angenehmer ist, als wenn der Unterarm direkt auf der Matratze aufliegt. Die so erzielte Schutzwirkung betrifft daher in Folge auch die verhinderte Fehlspannung/-haltung des unten liegenden Schlüsselbeines, des Schulterblattes, der ersten Rippe und somit auch der unteren Halswirbelsäule, oberen Brustwirbelsäule und wichtigen Nervenzentren wie dem plexus brachialis, dem ganglion stellatum sowie insgesamt der Nerven- und Gefäßversorgung der Arms.

Mit der ansteigenden Fläche ist das Seiterikissen in Richtung des Fußes der Person ausgerichtet, der konkav geformte Fingerauflagebereich bzw. der konvex geformte Umgreifbereich zeigt in Richtung des Kopfes. Liegt die Person auf der Seite, legt sie den Unterarm des unteren Arms mit der Rückseite auf das Seitenkissen, wobei der Handrücken mit den Finderknöchelchen in der Mulde, nämlich den konkav geformten Fingerauflagebereich, zum liegen kommt. Mit der oberen Hand kann sie die Handfläche und den Daumenballen in die Mulde, also den konkav geformten Fingerauflagebereich, legen. Die hohe Kissenseite, die durch den konvex geformten Umgreifbereich gebildet ist. umgreift sie mit den Fingern.

Das Seitenkissen ist höhenverstellbar ausgebildet. Die Einstellbarkeit ergibt sich analog zu den Möglichkeiten, die bereits zum Nackenkissen beschrieben worden sind aufgrund des Anbaus von Bodenplatten. Ebenso kann eine Einstellrolle vorgesehen sein, wie Sie auch mit Bezug auf das Nackenkissen bereits beschrieben wurde. Die vorherigen Ausführungen zur Bodenplatte und zur Einstellrolle sind daher exakt übernehmbar, auf das Seitenkissen; auch die diesbezüglichen Merkmale in den Unteransprüchen sind analog übertragbar auf das Seitenkissen.

Vorzugsweise ist das Seitenkissen über Befestigungsmittel mit dem Nackenkissen und/oder falls vorhanden, auch mit einem weiteren Seitenkissen auf der anderen Seite des Nackenkissens verbunden. So können die vorhandenen Kissen jeweils in einem Bezug aufgenommen sein, welche durch einen leichten elastischen Steg aus Stoff miteinander verbunden sind. Dieser kann unter dem Nackenkissen zum liegen kommen. Grundsätzlich ermöglicht dies, dass die beiden Seitenkissen zwar frei platziert werden können, ein Wegrutschen während des Schlafens kann aber verhindert oder zumindest vermindert werden. Die Elastizität dieser Verbindung kann dennoch ein gewisses Verschieben oder Verdrehen der Seitenkissen bezüglich des Nackenkissens ermöglichen. Diese Variabilität kann durch eine Verbindung der Seitkissen mit dem untenliegenden Steg noch erweitert werden. So kann in einer eine Art Ehe-Variante ein Seitkissen zwischen zwei Nackenkissen der hier beschriebenen Art angeordnet sein, welches sich zwei Personen teilen können.

Insbesondere können eine oder mehrere geneigte Bodenplatten verwendet und unter das Seitenkissen gelegt werden, die insbesondere geneigt ausgestaltet sind, weitgehend analog diesbezüglichen Beschreibung beim zum Nackenkissen. Es hat sich aber besonders vorteilhaft vorausgestellt, die winklige Ausrichtung der Bodenplatte in Querrichtung erfolgt. Es bedeutet also, dass das Seitenkissen bevorzugt vom Körper wegbetrachtet ansteigend oder abfallend ausgerichtet wird. Die Keilform der Bodenplatte weist also seitlich vom Körper weg oder zum Körper hin.

Für die Einstellrolle, sowohl die Einstellrolle für das Nackenkissen als auch die Einstellrolle für das Seitenkissen, können unterschiedliche Materialien verwendet werden. So bietet sich es an, die Einstellrolle mit Schaum unterschiedlicher Qualitäten, Stauchhärten und Einsinkverhalten zu verwenden. Es können auch Einstellrollen verwendet werden, die gefüllt sind mit einer Mischung aus Heilsteinen, wie z.B. Jadesteinen oder Turmalinsteinen, gegebenenfalls gemischt mit Kirschkernen, die beispielsweise in der Mikrowelle oder im Backofen einfach erhitzt oder in der Kühltruhe abgekühlt werden können, und so in der Einschlafphase beruhigende Wärme oder Kühle abgeben können. Die Rolle ist dann insbesondere innen hohl ausgebildet und kann mit den entsprechenden Elementen ausgestattet werden.

Vorzugsweise ist der Bezug der Kissenanordnung oder einzelner Kissen der Kissenanordnung aus einem dünnen, elastischen Material gefertigt. Der Bezug für die Seitenteile und/oder der Bezug für den unteren Bereich des Nackenkissens ist vorzugsweise aus einem stabileren Stoff gebildet, um der jeweiligen Kissenform Stabilität zu verleihen. So können zwei oder mehr Stoffarten verwendet werden. Ein Reisverschluss kann vorgesehen sein, um ein Entnehmen des Nackenkissens zu ermöglichen.

Die Erfindung wird anhand der Figuren nachfolgend näher erläutert: Hierin zeigt
- Figur 1: ein erfindungsgemäßes Nackenkissen in perspektivischer Darstellung;
- Figur 2: ein erfindungsgemäßes Seitenkissen in perspektivischer Darstellung;
- Figur 3: das Nackenkissen nach Figur 1 in Seitenansicht;
- Figur 4: eine Einstellrolle für das Kissen nach Figuren 1 und 3 in Seitenansicht;
- Figur 5: das Seitenkissen nach Figur 2 in Seitenansicht;
- Figur 6: eine Bodenplatte für das Seitenkissen nach Figur 5 in Frontalansicht;
- Figur 7: eine dritte Bodenplatte für das Nackenkissen nach den Figuren 1 und 3
a) in Seitenansicht,
b) in Draufsicht.
- Figur 8: eine Anordnung mit einem Nackenkissen und einem Seitenkissen.
- Figur 9: eine Detailansicht der Nackenkissens nach Figur 1 in Seitenansicht mit eingefügten Konstruktionslinien.

In den Figuren 1 und 3 ist ein erfindungsgemäßes Nackenkissen 1 gezeigt. Dieses weist eine obenliegende Auflagefläche 2 für den Nacken und Kopf einer Person auf. In Längsrichtung x betrachtet ist zunächst ein konvex geformter Halswirbelauflagebereich 3' vorgesehen, an den sich ein konkav geformter Kopfauflagebereich 4 anschließt. Daran schließt sich ein zweiter Halswirbelauflagebereich 3" an. Es sind folglich Halswirbelauflagebereiche 3 vorgesehen, die jeweils unterschiedliche Charakteristiken in der Steifigkeit und Formgebung aufweisen. So kann das Nackenkissen für eine Änderung der Schlafposition oder Stützcharakteristik nachts einfach umgedreht werden. Das Nackenkissen 1 umfasst im Wesentlichen einen Stützkörper 5, an dem die Auflagebereiche 3, 4 gebildet sind. Es sind Einschnitte 6 vorgesehen, die in Querrichtung y verlaufen und von der Auflagefläche 2 in den Stützkörper 5 nach unten, ggf. etwas winklig, hineinragen. Im Bereich der ersten Halsauflagefläche 3' und insbesondere dort im Bereich der mittleren Halswirbel C3 und C4 sind diese Einschnitte auch mit einer Längsrichtungskomponente ausgebildet. Die unteren Enden der Einschnitte bilden gemeinsam eine Bodenkurve 17. Die Auflagefläche 2 bildet in Seitenrichtung betrachtet eine Kopfkurve 29. Der Verlauf der Kopfkurve 29 relativ zur Bodenkurve 17 definiert maßgeblich die Stützcharakteristik in den einzelnen Auflagebereichen 3, 4. So fällt die Bodenkurve 17 im Bereich der ersten Auflagefläche 3' steiler ab als die Kopfkurve 29. Im zweiten Halswirbelauflagebereich 3" fällt die Bodenkurve 17 zwar auch steiler ab als die Kopfkurve 29; beide Kurven 17, 19 sind aber im zweiten Halswirbelauflagebereich deutlich flacher ausgebildet als im ersten Halswirbelauflagebereich 3'. Die höchst gelegenen Punkte der Auflagefläche 4 sind im Bereich der unteren Halswirbel C5, C6 angeordnet.

Zur Einstellung der Stützcharakteristik für die unteren und mittleren Halswirbel ist eine Einstellrolle 8 vorgesehen, die in Querrichtung y ausgerichtet in den Stützkörper 5 eingesteckt ist. Die Einstellrolle 8 ist dabei innerhalb einer komplementär zur Einstellrolle 8 ausgebildeten Aufnahmeausnehmung 7 eingesetzt. Die Aufnahmeausnehmung 7 sowie die Einstellrolle 8 weisen eine unrunde Form auf, damit die Winkelstellung der Einstellrolle exakt einstellbar ist. Unterschiedliche Winkelstellung der Einstellrolle 8 bewirken unterschiedliche Dämpfungscharakteristiken für die jeweiligen Halswirbelauflagebereiche 3. So weist die Einstellrolle 8 insgesamt vier radial vorstehende Vorsprünge 9 auf, von denen ein Vorsprung 9* abnehmbar ist. Es ist ersichtlich, dass bei fehlendem Vorsprung 9* die Dämpfungscharakteristik an der Stelle etwas weicher gestaltet werden kann, die oberhalb des fehlenden Vorsprungs 9* angeordnet ist. Durch entsprechende Änderung der Winkelstellung der Einstellrolle 8 kann dann entsprechend die Dämpfungscharakteristiken für einen der Halswirbelauflagebereiche für die Wirbel C3-C7 eingestellt werden.

Befindet sich der Bereich der Einstellrolle 8 ohne abnehmbaren Vorsprung 9* in einer etwa 9-Uhr-Stellung, so kann die Unterstützung für die Halswirbel C6 und C7 reduziert werden. Befindet sich der Bereich der Einstellrolle 8 ohne abnehmbaren Vorsprung 9* in einer etwa 12-Uhr-Stellung, so kann die Unterstützung für die Halswirbel C5 und C6 reduziert werden. Befindet sich der Bereich der Einstellrolle 8 ohne abnehmbaren Vorsprung 9* in einer etwa 3-Uhr-Stellung, so kann die Unterstützung für die Halswirbel C3 und C4 reduziert werden. Befindet sich der Bereich der Einstellrolle 8 ohne abnehmbaren Vorsprung 9* in einer etwa 6-Uhr-Stellung, so kann die Unterstützung für sämtliche Halswirbel ein wenig reduziert werden. Um die Entlastung auf die am häufigsten von Bandscheibenproblemen und Kippung/Verschiebung nach posterior betroffenen Halswirbel C5 und C6 optimal zu projizieren ist die Einstellrolle etwas geneigt gegenüber einer exakten 12-Uhr-Position; der Bereich des abnehmbaren Vorsprungs befindet sich daher strenggenommen in einer 11:30-Uhr Position.

Im Bereich der Aufnahmeausnehmung 7 ist der Stützkörper 5 von unten her eingeschnitten. Es entsteht dadurch eine U-förmige Haltestruktur U, mit einem ersten U-Schenkel 12 und einem zweiten U-Schenkel 13, die die Aufnahmeaufnehmung 7 begrenzen und so die Einstellrolle 8 umschließen. Die gestrichelte mit "U" markierte Linie kennzeichnet den U-förmigen Charakter der Umgreifung. Durch entsprechende Aufspreizung der beiden U-Schenkel 12, 13 kann dann die Aufnahmeausnehmung 7 aufgeweitet werden. Es entsteht ein Spalt, durch den die Einstellrolle 8 dann in Höhenrichtung z entnommen werden kann.

Die beiden U-Schenkel 12 und 13 greifen formschlüssig ineinander. Dafür ist in einem distalen Ende des einen, insbesondere des ersten U-Schenkels 12 ein Haltevorsprung 16 ausgebildet, der in einer Halterausnehmung 19 des anderen, insbesondere des zweiten U-Schenkels 12 formschlüssig eingreift. Das formschlüssige Hintergreifen ist im vorliegenden Fall in Höhenrichtung z sowie in Längsrichtung x gegeben, was zwar vorteilhaft aber nicht zwingend ist. Der Haltevorsprung weist bevorzugt eine Pilzform auf. Durch elastische Verformung kann die Formschlüssigkeit zur Demontage aufgehoben werden.

Unterhalb der Stützplatte 5 ist eine erste und zweite Bodenplatte 10, 11 abnehmbar vorgesehen. Dieses sind über formschlüssige Befestigungsmittel in Form einer Halteausnehmung 27 und einem Haltervorsprung 28 jeweils aneinander bzw. an dem Stützkörper 5 befestigt. Die Bodenplatten 10, 11 sind geneigt ausgebildet und weisen weitgehend die Form eines Keils auf. Durch unterschiedliche Kombinationen der Montage kann der Stützkörper 5 entweder erhöht werden, nach vorne geneigt oder nach hinten geneigt bzw. doppelt nach vorne oder doppelt nach hinten geneigt werden. Der Neigungswinkel einer Bodenplatte Winkel beträgt in etwa 2°. So kann der Winkel des Stützkörpers zwischen 0°, 2° und 4° eingestellt werden. Die Höhe beträgt im Mittel 1 cm; so kann die Höhe des Stützkörpers 5 um bis zu 2 cm verändert werden.

Wenn im Rahmen der vorliegenden Beschreibung von den Bereichen "quer innen" und "quer außen" die Rede ist, so bezeichnet "quer innen" eine Zone I, die etwa ein Drittel der Nackenkissenbreite (Erstreckung in Querrichtung y) ausmacht und in Querrichtung zentral angeordnet ist. Quer außen bezeichnet jeweils eine Zone A rechts oder links der Zone I quer innen, die etwa ein Drittel der Näckenkissenbreite ausmacht (siehe Figur 7 und 8).

Figuren 2 und 5 zeigen das Seitenkissen 20, welches an seiner Oberseite eine Auflagefläche 21 aufweist. Zu erkennen ist der stetig ansteigende Unterarmauflagebereich 22, der daran anschließende konvex geformte Händgelenksauflagebereich 23, der daran anschließende konkav geformte Fingerauflagebereich 24 sowie der konvex geformte Umgreifbereich 25. Unterhalb des Umfangbereichs 25 ist im entsprechenden Stützkörper 26 wiederum eine Aufnahmeausnehmung 7 angeordnet, in die in gleicher Weise wie bezüglich des Nackenkissens beschrieben eine Einstellrolle 8 eingesetzt werden kann. Die formschlüssige Befestigung erfolgt analog über U-Schenkel 12 und 13, analog zum Nackenkissen.

Figur 6 zeigt eine vierte und fünfte Bodenplatte 29, 30. Die vierte und fünfte Bodenplatten sind weitgehend analog zur ersten und zweiten Bodenplatte ausgebildet und können auch in den Dimensionen weitgehend dem entsprechen, was bezüglich der ersten und zweiten Bodenplatte beschrieben wurde. Wesentliche Ausnahme ist allerdings, dass die vierte und fünfte Bodenplatten um 90° gedreht unter das Seitenkissen montiert werden. Es kann dabei also die Neigung in Querrichtung y eingestellt werden, wohingegen beim Nackenkissen die Neigung in Längsrichtung x eingestellt wird.

Figur 7 zeigt eine dritte Bodenplatte 14. Diese weist eine zentrale Kopfausnehmung 15 auf, die sowohl in Längsrichtung x wie auch in Querrichtung y zentral innen (Zone I) unterhalb der Stützkörpers 5 angeordnet ist. Diese Kopfausnehmung 15 erzeugt eine definierte Schwächung des Stützköpers 5 im Bereich des Kopfauflagebereichs 4. Die Kopfausnehmung 15 ist aber ausschließlich im zentralen Querbereich (Zone I) vorgesehen. Die äußeren Querbereiche (Zonen A) unterstützen nach wie den Kopf der Person, insbesondere wenn sich die Person in die Seitenlage dreht.

In Längsrichtung x überragt jeweils eine Brustwirbelrolle 32 den Stützkörper,5. Wie insbesondere in Figur 7a ersichtlich ist, kann der Stützabschnitt 31 quer innen eine vertikale Unterstützung für die Brustwirbelbereiche T1 bis T3 liefern. Insofern überragt die Brustwirbelrolle 32 den Halswirbelauflagebereich 3 in Längsrichtung x und bildet einen Brustwirbelauflagebereich 37. Die Brustwirbelrolle 32 weist innen wiederum eine Aufnahmeausnehmung 7 auf, die mit einer Einstellrohe 8 versehen ist. Bei dieser Einstellrolle reicht es aus, wenn sie kreisförmig ausgebildet ist; auf eine exakte Einstellbarkeit kommt es hier nicht zwangsläufig an.

Figur 8 zeigt die erfindungsgemäße Anordnung mit einem Nackenkissen und einem Seitenkissen. Es ist nur ein Seitenkissen gezeigt, ein zweites kann ohne weiteres vorgesehen sein. Die Person 22 liegt in Seitenlage. Der Kopf und der Nackenbereich liegen auf dem Nackenkissen 1 auf. Der unterer Unterarm 35 sowie die untere Hand 36 liegt bestimmungsgemäß auf dem Seitenkissen auf. Der untere Oberarm 34 ist winklig zum Körper und zum Unterarm ausgerichtet. Es ist ersichtlich, dass der Unterarm durch das Kissen etwas angehoben wird, so dass der Oberarm in einer Rotationsrichtung R gedreht wird. Wäre das Seitenkissen nicht vorhanden, so würde der Oberarm entgegen der Rotationsrichtung R verdreht sein, was für die Person unangenehmer und für die auf die Wirbelsäule und dem von ihr zu schützenden Nervensystem wirkenden und belastenden Kräfte nachteilig wäre.

Das vorliegende Kissen setzt die Erkenntnis um, dass eine häufige Steilstellung der Halswirbelsäule durch eine Verkippung / Subluxation der unteren Halswirbel nach posterior und inferior und Höhenverlust des posterioren Bandscheibenraums, insbesondere im Bereich C6, verursacht wird. Dadurch verändert sich der Winkel zwischen Atlas und Axis (Dens-Linie) bzw. der restlichen Wirbelsäule nachteilig im Sinne einer Verringerung des Winkels unter 90° in Seitenansicht. Eine Verlängerung der Wirbelkörpergrundplatten durch eine Linie nach posterior in Röntgen-Lateralansicht zeigt einen frühen Schnittpunkt der Linie der darüberliegenden Wirbels mit der entsprechenden Linie des darunterliegenden innerhalb des Bildes statt außerhalb. Diese im unteren Bereich der Halswirbelsäule ausgelöste Steilstellung und Posteriorisierung der darüberliegenden Wirbel kann durch eine gezielte Stützung der unteren/darunterliegenden Halswirbel in Rückenlage durch Druck in Linie der Bandscheibenfächer und Entlastung der oberen Halswirbel beim nächtlichen Schlafen positiv beeinflusst werden. Bisherige Nackenstützkissen berücksichtigen diesen Umstand nicht, da die bekannten Druck- und Kurvenverläufe eher auf die obere Halswirbelsäule wirken, einen zu großen Kurvenradius im Auflagebereich der Dornfortsätze der Halswirbel haben und dadurch Druck auf den weit nach posterior reichenden Axis und damit den Atlas ausüben. Eine Unterstützung des ansonsten stärker belasteten 5. und insbesondere 6. Halswirbels in Rücken- und Seitlage und Entlastung der oberen Halswirbel ist daher nur mit einem deutlich kleineren Kurvenradius und einer Verlagerung des höchsten Druck- und Auflagepunktes in den Bereich der unteren HWS durch eine V-Form möglich. Auch in der Seitlage kann die natürlicherweise V-förmige Einbuchtung der unten auf dem Bett liegenden Schulter nur durch eine entsprechende Form des Kissens erzielt werden. Dabei ist für die Sicherstellung einer natürlichen und daher in Seitlage geraden und in Rückenlage lordotischen Halswirbelsäule, die höhere Lage des Kopfes in Seitlage wichtig in Rückenlage, in der der Kopf schwerer ist und mehr einsinkt, ein steilerer Abfall innerhalb des Kissen zur Entlastung der oberen Halswirbel und Stützung der unteren wichtig. Diese V-Form wird im vorliegenden Kissen hauptsächlich durch eine negativ ansteigende Schulteranlagefläche sowie eine Auflagefläche für die Halswirbelsäule erreicht, die ihren höchsten Punkt und/oder stärksten Druckpunkt im Bereich der unteren Halswirbelsäule hat und in Richtung Kopf schnell wieder abfällt bzw. schwächer wird.

Anhand der Figur 9 werden nun wichtige Parameter des Nackenkissens dargestellt, damit dies in der Lage ist, die höchste Druckbeaufschlagung auf die Halswirbel im Bereich der unteren Halswirbel C5-C7 zu ermöglichen und die oberen Halswirbel C1-C3 zu entlasten. Die Stützkraftrichtung soll dabei möglichst parallel zu den Bandscheibenfächern zwischen Halswirbeln C5/C6 und C6/C7 verlaufen. Damit wird vermieden, dass insbesondere der Wirbel C5 oder C6 einer ungewollten Kippbeaufschlagung / Verschiebung nach posterior und inferior ausgesetzt wird.

Einen definierten Bezug zur nutzenden schlafenden Person bietet die Schulteranlagefläche 40. Die Person wird intuitiv die Schulter dort anliegen und sich somit korrekt im Bezugssystem des Kissens ausrichten. Die Schulter der Person geht vom ersten Brustwirbel aus, an dem auch der erste Rippenbogen ansetzt. Liegt nun die Schulter der Person an der Schulteranlagefläche 40 an, so kommt der Wirbel C7 am entsprechenden Halswirbelauflagenbereich C7 zur Anlage.

Damit nun das Kissen eine Druckbeaufschlagung auf die den Halswirbel C6 und C7 ausüben kann, weist die die Schulteranlagefläche 40 eine mittlere negative Steigung α mit dem Betrag von 8° bis 20°, vorzugsweise etwa 11°, auf und ist vorzugsweise weitgehend flach. Mit dem Begriff negative Steigung ist gemeint, dass vom Fuß 44 des Kissens betrachtet die Schulteranlagefläche 40 mit ansteigender Höhe einen Vorsprung in Richtung Brustwirbelsäule ausbildet, insbesondere mit einer Erstreckung in x-Richtuhg ΔX₄₅ von zumindest 1 cm.

Das Kissen selbst umfasst einen Hartbereich 43, der oberseitig von einem Weichbereich 42 abgedeckt ist. Der Kopf der Person sowie dessen Halswirbelsäule liegen auf dem Weichbereich auf. Der Weichbereich 42 weist eine geringere Härte auf als der Hartbereich 43. Die Gewichtskraft wird durch den Weichbereich 42 auf den Hartbereich 43 durchgeleitet. Im vorliegenden Kissen ist der Weichbereich 42 sowie der Hartbereich 43 aus dem selben Material gebildet. Die größere Weichheit des Weichbereichs 42 wird durch die Einschnitte 6 erzielt. Denkbar ist es auch, wenngleich weniger bevorzugt, den Weichbereich 42 durch ein Material zu bilden, welches eine geringere Stauchhärte aufweist als ein abweichendes Material, welches den Hartbereich 43 ausbildet. Die Bodenkurve 17 bildet grundsätzlich die Grenze zwischen dem Hartbereich 43 und dem Weichbereich 42. Die Kopfkurve 29 wird durch die Auflageflächen 2, 3 oben auf dem Weichbereich 42 definiert. Der höchste Punkt im der Bodenkurve 17 und damit des Hartbereichs im Bereich der Halswirbelsäule muss im Bereich der Halswirbel C5 und C6 liegen. Gleiches gilt auch für den obersten Punkt der Kopfkurve. Die höchstgelegenen Punkte sowohl der Bodenkurve als auch der Kopfkurve sollen in axialer Richtung maximal 6 cm (ΔX_{C5C6}), vorzugsweise maximal 4,5 cm vom vordersten Punkt 44 der Schulteranlagefläche 40 entfernt sein.

Wesentlich ist nun ein recht "schneller" Übergang von der ansteigenden Schulteranlagefläche 40 zu den näherungsweise nahezu horizontal ausgerichteten Anlageflächen der Halswirbel C5 und C6. Dazu weist das Kissen im Bereich der Anlageflächen des Halswirbels C7 einen Krümmungsradius K_{C7} von maximal 2 cm, vorzugweise maximal 1,5 cm. auf. Damit wird erreicht, dass sich das Kissen keilartig in Richtung des Halswirbel C6 "bohren" kann. So kann das Kissen eine große Stützwirkung auf die unteren Halswirbelwirbel C5-C7 ausüben.

Damit die Stützkraft auf die untere Halswirbelsäule C5-C7 konzentriert wird, ist der Weichbereich 42 im Bereich der Wirbel C5 und C6 dünner ausgestaltet als im Bereich der Halswirbel C1 und C2. Dies wird erreicht durch eine abfallende Krümmung der Bodenkurve 17 zwischen den Bereichen C3 und C6, die einen mittleren Krümmungsradius K_{17,C3C6} von maximal 6 cm aufweist. Während der Weichbereich 42 im Bereich C6 in etwa eine Dicke ΔZ_{C6} von maximal 2 cm aufweist (vorzugsweise zumindest 0,5cm), fällt die die Bodenkurve 17 im Bereich zwischen C6 und C2 derart schnell ab, dass der Weichbereich 42 im Bereich C2 einen Dicke ΔZ_{C2} von zumindest 2,0 cm, vorzugsweise zumindest 2,5 cm (insbesondere maximal 3 cm) aufweist. Ein mittlerer Krümmungsradius K_{29,C3C6} der Kopfkurve 29 zwischen zwischen den Bereichen C3 und C6 beträgt vorzugsweise maximal 10 cm und ist größer als der mittlere Krümmungsradius K _{17,C3C6} der Bodenkurve in diesem Bereich. Die Einschnitte im Bereich der Wirbel C1 bis C3 sind winklig ausgerichtet mit einem Winkel von zumindest 25° gegenüber der Vertikalen ausgerichtet. Dies ermöglicht ein Wegklappen der angrenzenden Wirbelauflagebereiche nach unten, was die Stützkraft für den Atlas nocheinmal reduzieren kann.

Im weiteren Verlauf hat das Kissen bevorzugt ein oder mehrere der folgenden Krümmungswerte; die nachfolgend genannten bevorzugten Werte schließen einen Bereich von +-3 cm mit ein:
Die Krümmung K_{29,C1} der Kopfkurve 29 im Bereich des ersten Halswirbels C1 beträgt maximal 25cm, bevorzugt in etwa 20 cm.
Die Krümmung K₂₉,_{Kopf} der Kopfkurve 29 im Bereich des der Kopfes beträgt maximal 35 cm, bevorzugt in etwa 30,5 cm.
Die Krümmung K_{17,C1-kopf vorne} der Kopfkurve 17 im Bereich zwischen dem ersten Halswirbels C1 und der vorderen Kopfauflage beträgt maximal 15 cm, bevorzugt in etwa 10,5 cm.
Die Krümmung K_{17,Kopf mitte} der Bodenkurve 17 im Bereich der mittleren Kopfauflage beträgt maximal 42 cm, bevorzugt in etwa 37 cm.
Die Krümmung K_{17,Kopf} hinten der Bodenkurve 17 im Bereich der hinteren Kopfauflage beträgt maximal 35 cm, bevorzugt in etwa 30 cm.

Das derartig gestaltete Nackenkissen entspricht somit in dem Verlauf der Bodenkurve in etwa einem übertrieben Kurvenverlauf der Halswirbelsäule der meisten Menschen. Beim Eindrücken des Weichbereichs und Teilen des Hartbereichs entspricht dann der Verlauf der Bodenkurve weitgehend dem optimalen Verlauf der Halswirbel der nutzenden Person.

Sämtliche der im Rahmen der Anmeldung gemachten Längenangaben gelten für ein Kissen für Erwachsene. Für ein Kinderkissen sind sämtlich im Rahmen dieser Anmeldung genannten absoluten Längenangaben (einschl. Krümmungswerte) um 25% zu reduzieren. relative Größenangaben sowie Winkelangaben verbleiben unverändert.

### Bezugszeichenliste

- 1: Nackenkissen
- 2: Auflagefläche
- 3: Halswirbelauflagebereich
- 4: Kopfauflagebereich
- 5: Stützkörper
- 6: Einschnitt
- 7: querverlaufende Aufnahmeausnehmung
- 8: Einstellrolle
- 9: radialer Vorsprung
- 10: erste geneigte Bodenplatte
- 11: zweite geneigte Bodenplatte
- 12: erster U-Schenkel
- 13: zweiter U-Schenkel
- 14: dritte Bodenplatte
- 15: Kopfbereichsausnehmung
- 16: Haltevorsprung
- 17: Bodenkurve der Einschnitte
- 19: Halteausnehmung
- 20: Seitenkissen
- 21: Auflagefläche
- 22: Unterarmauflagebereich
- 23: Handgelenkauflagebereich
- 24: Fingerauflagebereich
- 25: Umgreifbereich
- 26: Stützkörper
- 27: Haltausnehmung
- 28: Haltevorsprung
- 29: Kopfkurve
- 30: vierte Bodenplatte
- 31: fünfte Bodenplatte
- 32: kleine Rolle für Brustwirbelbereich
- 33: Person
- 34: Oberarm
- 35: Unterarm
- 36: Hand
- 37: Brustwirbelauflagebereich

- 40: Schulteranlagefläche
- 41: mittlere Steigung der Schulteranlagefläche
- 42: Weichbereich
- 43: Hartbereich
- 44: Fuß des Kissens
- 45: vorderster Punkt des Kissens

- C1...C7: Auflagebereich für 1. Halswirbel Nr. 1 ... 7
- U: U-förmige Umgreifung
- R: Rotationsrichtung Schultergelenk
- α: mittlerer Steigungswinkel der Schulteranlagefläche
- Δx₄₅: Abstand Fuß des Kissens zu vordersten Punkt der Schulteranlagefläche
- ΔX_{C5C6}: Abstand höchter Punkt zu vorderstem Punkt
- K_{C7}: Krümmungsradius der C7-Auflagefläche
- K_{17,C3C6}: Krümmungsradius der Bodenkurve im Bereich der Auflagefläche C3-C6
- K_{29,C3C6}: Krümmungsradius der Bodenkurve im Bereich der Auflagefläche C3-C6
- K₂₉,_{C1}: Krümmung der Kopfkurve im Bereich des ersten Halswirbels C1
- K_{29,Kopf}: Krümmung der Kopfkurve im Bereich des der Kopfes
- K_{17,C1-kopf vorne}: Krümmung der Kopfkurve im Bereich zwischen dem ersten Halswirbels C1 und der vorderen Kopfauflage
- K_{17,Kopf mitte}: Krümmung der Bodenkurve im Bereich der mittleren Kopfauflage
- K_{17,Kopf hinten}: Krümmung, der Bodenkurve im Bereich der hinteren Kopfauflage

- ΔZ_{C6}: Dicke des Weichbereichs im Bereich C6
- ΔZ_{C2}: Dicke des Weichbereichs im Bereich C2

## Patentansprüche

1. Nackenkissen (1), umfassend
einen Stützkörper (5) mit einem Fuß (44), einer Schulteranlagefläche (40) und einer Auflagefläche (2), die einen konvex geformten Halswirbelauflagebereich (3) und einen konkav gewölbten Kopfauflagebereich (4) aufweist,
wobei der Stützkörper (5) einen Hartbereich (43) und einen Weichbereich (42) umfasst, wobei der Hartbereich (43) oberseitig von dem Weichbereich (42) abgedeckt ist, wobei der Kopf der Person sowie dessen Halswirbelsäule auf dem Weichbereich aufliegen und der Weichbereich weist eine geringere Härte auf als der Hartbereich, und
wobei die Schulteranlagefläche (40) eine negative Steigung ausgehend vom Fuß (44) des Kissens aufweist,
**dadurch gekennzeichnet,**
**dass** das Nackenkissen (1) derart ausgebildet ist, die höchste Druckbeaufschlagung auf die Halswirbel im Bereich der fünften bis siebten Halswirbel (C5 - C7) aufzubringen,
wobei die Schulteranlagefläche (40) mit einem mittleren Krümmungsradius (K_{C7}) von weniger als 2 cm in einen Auflagebereich des sechsten Halswirbels (C6) des Halswirbelauflagebereichs (3) übergeht,
wobei der höchste Punkt der Auflagefläche (2) im Auflagebereich des fünften und sechsten Halswirbels (C5, C6) liegt und ein Auflagepunkt der dritten Halswirbels (C3) und ein Auflagepunkt der vierten Halswirbels (C4) tiefer liegt als ein Auflagepunkt des fünften Halswirbels (C5).

2. Nackenkissen nach dem vorherigen Anspruch, **gekennzeichnet durch** ein oder mehrere der folgenden Merkmale:
- der im Bereich der Halswirbelsäule liegende höchste Punkt der Bodenkurve (17) und damit des Hartbereichs (43) liegt im Bereich der fünften und sechsten Halswirbel (C5, C6);
- die obersten Punkte sowohl der Bodenkurve (17) und/oder Kopfkurve (29) sind in axialer Richtung (ΔX_{C5C6)} maximal 6 cm vom vordersten Punkt (45) der Schulteranlagefläche (40) entfernt;
- der Übergang der Schulteranlagefläche (40) zur näherungsweise nahezu horizontal ausgerichteten Anlageflächen der fünften und sechsten Halswirbel (C5, C6) insbesondere am Weichbereich weist einen Krümmungsradius (K_{c7}) von maximal 2 cm auf, vorzugsweise maximal 1,5 cm;
- die Bodenkurve (17) weist zwischen den Auflagebereichen des zweiten und sechsten Halswirbels (C2, C6) eine abfallende Krümmung mit einem mittleren Krümmungsradius (K_{17,C3C6}) von maximal 6 cm auf und die Kopfkurve (29) weist zwischen den Auflagebereichen des zweiten und sechsten Halswirbels (C2, C6) eine abfallende Krümmung mit einem mittleren Krümmungsradius (K_{29,C3C6}) auf, der größer ist als der Krümmungsradius (K_{17,C3C6}) der Bodenkurve (17) in diesem Bereich, insbesondere maximal 10 cm;
- der Weichbereich (42) weist im Auflagebereich des sechsten Halswirbels (C6) eine geringere Dicke auf als im Auflagebereich des zweiten Halswirbels (C2).

3. Nackenkissen nach dem vorherigen Anspruch, **gekennzeichnet durch** sämtliche der Merkmale des Anspruchs 2.

4. Nackenkissen nach einem der vorherigen Ansprüche,
**dadurch gekennzeichnet,**
**dass** der Stützkörper (5) insbesondere zur Bildung eines Weichkörpers (43), eine Vielzahl von Einschnitten (6) aufweist, die von dem Halswirbelauflagebereich (3) und/oder vom Kopfauflagebereich (4) in den Stützkörper (5) hineinragen, wobei insbesondere die Einschnitte (6) im Kopfauflagebereich (4) tiefer in den Stützkörper (5) hineinragen als die Einschnitte (6) im Halswirbelauflagebereich (3).

5. Nackenkissen nach einem der vorherigen Ansprüche,
**dadurch gekennzeichnet,**
**dass** die Auflagefläche (2), zwei Halswirbelauflagebereiche (3', 3") umfasst, die jeweils an gegenüberliegenden Seiten des Kopfauflagebereich (4) angeordnet sind, wobei
- der Verlauf einer Kopfkurve (29) der Einschnitte (6) und/oder
- der Verlauf einer Bodenkurve (17) der Einschnitte (6) und/oder
- die Ausrichtung der Einschnitte (6).
an beiden Halswirbelauflagebereiche (3', 3") unterschiedlich ausgebildet ist.

6. Nackenkissen nach einem der vorherigen Ansprüche,
**dadurch gekennzeichnet,**
**dass** im Stützkörper (5) im Längsbereich (x) des Halswirbelauflagebereichs (3', 3") eine querverlaufende (y) Aufnahmeausnehmung (7) für eine Einstellrolle (8', 8") vorgesehen ist, wobei die Einstellrolle (8) formschlüssig in unterschiedlichen Winkelstellungen innerhalb der Aufnahmeausnehmung (7) fixierbar ist.

7. Nackenkissen nach dem vorherigen Anspruch,
**dadurch gekennzeichnet,**
**dass** die Einstellrolle (8) mehrere, insbesondere vier, umfangsverteilte, radiale Vorsprünge (9) aufweist, wobei insbesondere zumindest einer der Vorsprünge (9*) abnehmbar ist.

8. Nackenkissen nach einem der Anspruch 6 oder 7,
**dadurch gekennzeichnet,**
**dass** der Stützkörper (5) im Bereich der Aufnahmeausnehmung (7) aufgeschnitten ist wodurch zwei U-Schenkel (12, 13) gebildet sind, die gemeinsam die Aufnahmeausnehmung (7) U-förmig umgreifen, wobei insbesondere die zwei umgreifenden U-Schenkel (12, 13), in Längsrichtung (x) oder in Längsrichtung (z) und Höhenrichtung (z) betrachtet, formschlüssig ineinandergreifen.

9. Nackenkissen nach einem der vorherigen Ansprüche,
**dadurch gekennzeichnet,**
**dass** unterhalb des Stützkörpers (5) zumindest eine geneigte Bodenplatte (10, 11) befestigt ist.

10. Nackenkissen nach einem der vorherigen Ansprüche
**dadurch gekennzeichnet,**
**dass** unterhalb des Stützkörpers (5) eine Bodenplatte (14) mit einer Kopfbereichsausnehmung (15) angeordnet ist.

11. Nackenkissen nach einem der vorherigen Ansprüche
**dadurch gekennzeichnet,**
**dass** in Längsrichtung (x) betrachtet sich eine Brustwirbelauflagenbereich (32) an den Halswirbelauflagereich (3) anschließt, der in Querrichtung (y) betrachtet lediglich im zentralen Bereich (I) des Nackenkissens (1) vorgesehen ist, und dass insbesondere der Brustwirbelauflagenbereich (32) einstückig mit der Bodenplatte (14) mit der Kopfberlichsausnehmung (15) ausgebildet ist.

12. Kissenanordnung, umfassend
- ein Nackenkissen nach einem der vorherigen Ansprüche,
- zumindest ein Seitenkissen (20),
das Seitenkissen (20) umfasst einen Stützkörper (26) mit einer Auflagerfläche (21), die einen ansteigenden Unterarmauflagebereich (22), einen konvex geformten Handgelenkauflagebereich (23) und einen konkav geformten Fingerauflagebereich (24) und insbesondere einen konvex geformten Umgreifbereich (25) aufweist.

13. Kissenanordnung nach dem vorherigen Anspruch,
**dadurch gekennzeichnet,**
**dass** ein weiteres Seitenkissen vorgesehen ist, wobei die beiden Seitenkissen in Querrichtung (y) betrachtet jeweils auf unterschiedlichen Seiten des Nackenkissens angeordnet sind.

14. Kissenanordnung nach einem der Ansprüche 12 oder 13,
**dadurch gekennzeichnet,**
**dass** das Seitenkissen über Befestigungsmittel mit dem Nackenkissen und/oder mit dem weiteren Seitenkissen verbunden ist.

## Claims

1. Neck pillow (1) comprising
a supporting body (5) with a foot (44), a shoulder contact surface (40) and a supporting surface (2), which comprises a convex-shaped cervical support area (3) and a concave head support area (4),
wherein the supporting body (5) comprises a rigid portion (43) and a soft portion (42), wherein the rigid portion (43) is covered at its upper side by the soft-portion (42), wherein the head of the person and its cervical rest on the soft portion and the soft portion has a lower hardness than the rigid portion,
and wherein the shoulder contact surface comprise a negative inclination starting from the foot (44) of the pillow,
**characterized in**
**that** the neck pillow is designed in a way for applying the largest pressure application onto the cervical in the area of the fifth to seventh cervical (C5 - C7),
wherein the shoulder contact surface (40) migrates with an average radius of curvature of less than 2 cm in a support area of the sixths cervical (C6) of the cervical support area (3),
wherein the highest point of the support surface (2) is in the support area of the fifth and sixth cervical (C5, C6) and a support point of the third cervical (C3) and a support point of the fourth cervical (C4) is lower than a support point of the fifth cervical (C5).

2. Neck pillow according to the preceding claim, **characterized by** one or more of the following features:
- the highest point of the bottom curve (17) and thus of the hard portion (43), which is lying in the area of the cervical, is in the area of the fifth and sixth cervical (C5, C6);
- the highest points of the bottom curve (17) and/or the head curve (29) have an axial distance (ΔX_{C5C6}) of maximum 6 cm from the foremost point (45) of the shoulder contact surface (40);
- the transition of the shoulder contact surface (40) to the approximately almost horizontally aligned support surfaces of the fifth and sixth cervical (C5, C6), in particular at the the soft portion, has a radius of curvature (K_{c7}) of maximum 2 cm, preferably maximum of 1,5 cm;
- the bottom curve (17) comprises between the support areas of the second and sixths cervical (C2, C6) a declining curvature having an average radius of curvature (K_{17,C3C6}) of maximum 6 cm, and the head curve (29) has between the support areas of the second and sixth cervical (C2, C6) a decreasing curvature with an average radius of curvature (K_{29,C3C6}), which is larger than the radius of curvature (K_{17,C3C6}) of the bottom curve (17) in this area, in particular a maximum of 10cm;
- the soft portion (42) has in the support area of the sixth cervical C6 a smaller thickness than in support area of the second cervical (C2).

3. Neck pillow according to the preceding claim, **characterized by** all the features of claim 2.

4. Neck pillow according to any one of the preceding claims,
**characterized in,**
**that** the supporting body (5) comprises, in particular for forming a soft body (43), a plurality of slots (6), projecting from the cervical support area (3) and/or from the head support area (4) into the supporting body (5), wherein in particular the slots (6) in the head supporting region (4) project deeper into the supporting body (5) than the slots (6) in the cervical support are (3).

5. Neck pillow according to any one of the preceding claims,
characterized,
that the supporting face (2) comprise two cervical support areas (3', 3") which are arranged respectively on opposite sides of the head support (4), wherein
- the profile of a head curve (29) of the slots (6) and/or
- the course of a bottom curve (17) of the slots (6) and/or
- the alignment of the slots (6) at both cervical support areas (3', 3") is formed differently.

6. Neck pillow according to any one of the preceding claims,
**characterized in,**
**that** in the supporting body (5) in the longitudinal region (x) of the cervical support area (3', 3"), a transversely arranged (y) receiving recess (7) for an adjustment roller (8', 8") is provided, wherein the adjustment roller (8) is fixable in a form-fitting manner in different angular positions within the receiving recess (7).

7. Neck pillow according to the previous claim,
**characterized in,**
**that** the adjustment roller (8) has several, in particular four, circumferentially distributed radial projections (9), wherein in particular at least one of the projections (9*) is removable.

8. Neck pillow according to one of claims 6 or 7,
**characterized in,**
**that** the supporting body (5) is cut in the region of the receiving recess (7), whereby two U-legs (12, 13) are formed, which surround the common receiving recess (7) in a U-shaped manner, wherein in particular the two surrounding U-legs (12, 13), seen in the longitudinal direction (x) or in the longitudinal direction (z) and height direction (z), interlock in a form-fitting manner.

9. Neck pillow according to any one of the preceding claims,
**characterized in,**
**that** below the supporting body (5) at least one inclined bottom plate (10, 1 1) is fixed.

10. Neck pillow according to any one of the preceding claims
**characterized in,**
**that** below the supporting body (5) a bottom plate (14) having a head area recess (15) is arranged.

11. Neck pillow according to any one of the preceding claims,
**characterized in,**
**that** seen in the longitudinal direction (x), a thoracic vertebra support area (32) is followed to the cervical vertebrae area (3), which is provided only in the central region (I) of the neck cushion (1) when seen in the transverse direction (y), and that in particular the thoracic vertebrae support area (32) is formed integrally with the bottom plate (14) having the head area recess (15).

12. Cushion assembly comprising
- a neck pillow according to one of the preceding claims,
- at least one side pillow (20), the side pillow (20) comprising a support body (26) having a supporting surface (21), comprising a rising forearm support area (22), a convex-shaped wrist support area (23) and a concave-shaped finger support area (24) and in particular a convex shaped grib area (25).

13. Cushion assembly according to the preceding claim,
**characterized in,**
**that** an additional side pillow is provided, wherein the two side pillows, seen in the transverse direction (y), are arranged on different sides of the neck pillow.

14. Cushion assembly according to one of claims 12 or 13,
**characterized in,**
**that** the side pillow is connected via fastening means to the neck pillow and/or the additional side pillow.

## Revendications

1. Oreiller cervical (1), comprenant
un corps de soutien (5) avec un pied (44), une surface d'appui scapulaire (40) et une surface de support (2) qui comporte une zone de support cervical (3) de conformation convexe et une zone repose-tête (4) à courbure concave,
le corps de soutien (5) comprenant une zone dure (43) et une zone souple (42), la zone dure (43) étant recouverte sur son côté supérieur par la zone souple (42), la tête de la personne, ainsi que sa colonne cervicale reposant sur la zone souple et la zone souple faisant preuve d'une dureté moindre que celle de la zone dure,
et
la surface d'appui scapulaire (40) présentant une pente négative à partir du pied (44) du coussin,
**caractérisé en ce que**
le coussin ergonomique (1) est conçu de sorte à appliquer la plus forte pression sur la colonne cervicale, dans la zone de la cinquième à la septième vertèbre cervicale (C5 à C7),
la surface d'appui scapulaire (40) passant avec un rayon de courbure (K_{c7}) moyen inférieur à 2 cm dans une zone de support de la sixième vertèbre cervicale (C6) de la zone de support cervical (3),
le point culminant de la surface de support (2) se situant dans la zone de support de la cinquième et de la sixième vertèbres cervicales (C5, C6) et un point de support de la troisième vertèbre cervicale (C3) et un point de support de la quatrième vertèbre cervicale (C4) se situant plus bas qu'un point de support de la cinquième vertèbre cervicale (C5).

2. Oreiller cervical selon la revendication précédente, **caractérisé par** une ou plusieurs des caractéristiques suivantes :
- le point culminant se situant dans la zone de la colonne cervicale de la courbe basse (17) et donc de la zone dure (43) se situe dans la zone de la cinquième et de la sixième vertèbres cervicales (C5, C6) ;
- en direction axiale (ΔX_{C5C6}),le point supérieur aussi bien de la courbe basse (17) et/ou de la courbe haute (29) sont éloignés d'un maximum de 6 cm du point (44) le plus à l'avant de la surface d'appui scapulaire (40);
- le passage de la surface d'appui scapulaire (40) vers les surfaces de support orientées approximativement à l'horizontale de la cinquième et de la sixième vertèbres cervicales (C5, C6), notamment sur la zone souple présente un rayon de courbure (K_{C7}) d'un maximum de 2 cm, de préférence d'un maximum de 1,5 cm ;
- entre les zones de support de la deuxième et de la sixième vertèbres cervicales (C2, C6), la courbe basse (17) présente une courbure descendante avec un rayon de courbure moyen (K_{17,C3C6}) d'un maximum de 6 cm et entre les zones de support de la deuxième et de la sixième vertèbres cervicales (C2, C6), la courbe haute (29) présente une courbure descendante, avec un rayon de courbure moyen (K_{29,C3C6}) qui est supérieur au rayon de courbure (K_{17,C3C6}) de la courbe basse (17) dans cette zone, notamment d'un maximum de 10 cm ;
- dans la zone de support de la sixième vertèbre cervicale (C6), la zone souple (42) présente une épaisseur inférieure à celle dans la zone de support de la deuxième vertèbre cervicale (C2).

3. Oreiller cervical selon la revendication précédente, **caractérisé par** l'ensemble des caractéristiques de la revendications 2.

4. Oreiller cervical selon l'une quelconque des revendications précédentes,
**caractérisé en ce que**
notamment pour la création d'un corps souple (43), le corps de soutien (5) comporte une pluralité d'entailles (6) qui à partir de la zone de support cervical (3) et/ou de la zone repose-tête (4) saillissent dans le corps de soutien (5), notamment les entailles (6) dans la zone repose-tête (4) saillant plus profondément dans le corps de soutien (5) que les entailles (6) dans la zone de support cervical (3).

5. Oreiller cervical selon l'une quelconque des revendications précédentes,
**caractérisé en ce que**
la surface de support (2) comporte deux zones de support cervical (3', 3") qui sont placées chacune sur des côtés opposés de la zone repose-tête (4),
- le trajet d'une courbe haute (29) des entailles (6) et/ou
- le trajet d'une courbe basse (17) des entailles (6) et/ou
- l'orientation des entailles (6)
étant conçus différemment sur les deux zones de support cervical (3', 3").

6. Oreiller cervical selon l'une quelconque des revendications précédentes,
**caractérisé en ce que**
dans le corps de soutien (5), dans la zone longitudinale (x) de la zone de support cervical (3', 3") est prévu un évidement de logement (7) transversal (y) pour un galet de réglage (8', 8"), le galet de réglage (8) pouvant être fixé par complémentarité de forme dans différentes positions angulaires à l'intérieur de l'évidement de logement (7).

7. Oreiller cervical selon la revendication précédente,
**caractérisé en ce que**
le galet de réglage (8) comporte plusieurs, notamment quatre saillies (9) radiales, distribuées sur la périphérie, notamment au moins l'une des saillies (9*) étant amovible.

8. Oreiller cervical selon l'une quelconque des revendications 6 ou 7,
**caractérisé en ce que** le corps de soutien (5) est découpé dans la zone de l'évidement de logement (7), suite à quoi sont formées deux branches en forme de U (12, 13) qui entourent ensemble en forme de U l'évidement de logement (7), notamment les deux branches en forme de U (12, 13) qui entourent s'engageant par complémentarité de forme, considérées dans le sens de la longueur (x) ou dans le sens de la longueur (x) et dans le sens de la hauteur (z).

9. Oreiller cervical selon l'une quelconque des revendications précédentes,
**caractérisé en ce que** sous le corps de soutien (5) est fixée au moins une plaque de fond (10, 11) inclinée.

10. Oreiller cervical selon l'une quelconque des revendications précédentes,
**caractérisé en ce que** sous le corps de soutien (5) est fixée une plaque de fond (14) avec un évidement (15) dans la zone de tête.

11. Oreiller cervical selon l'une quelconque des revendications précédentes,
**caractérisé en ce que**, considérée dans le sens de la longueur (x) une zone de support thoracique (32) qui, considérée dans la direction transversale (y) est uniquement prévue dans la zone centrale (1) de l'oreiller cervical (1) se raccorde sur la zone de support cervical (3) et **en ce que** notamment la zone de support thoracique (32) est conçue en monobloc avec la plaque de fond (14) comportant l'évidement (15) dans la zone de tête.

12. Agencement d'oreillers comprenant
- un oreiller cervical selon l'une quelconque des revendications précédentes,
- au moins un oreiller latéral (20),
l'oreiller latéral (20) comprend un corps de soutien (26) avec une surface de support (21) qui comporte une zone de support (22) remontante de l'avant-bras, une forme de support (23) du poignet, de conformation convexe et une zone de support (24) des doigts de conformation concave et notamment une zone (25) d'enserrage, de conformation convexe.

13. Agencement d'oreillers selon la revendication précédente,
**caractérisé en ce qu'**il est prévu un oreiller latéral supplémentaire, considérés en direction transversale (y), les deux oreillers latéraux étant placés chacun sur des côtés différents de l'oreiller cervical.

14. Agencement d'oreillers selon l'une quelconque des revendications 12 ou 13,
**caractérisé en ce que** l'oreiller latéral est relié par l'intermédiaire de moyens de fixation avec l'oreiller cervical et/ou avec l'oreiller latéral supplémentaire.
